# EUROPÄISCHE PATENTSCHRIFT

(11) **EP 3 470 185 B1**
(45) Veröffentlichungstag und Bekanntmachung des Hinweises auf die Patenterteilung: **27.10.2021**
(21) Anmeldenummer: 18181131.6
(22) Anmeldetag: 02.07.2018
(51) Int. Cl.: B26B 5/00

(54) **MESSER**
KNIFE
COUTEAU

(30) Priorität: 16.10.2017 DE 102017009630
(43) Veröffentlichungstag der Anmeldung: 17.04.2019
(73) Patentinhaber: Martor KG, 42653 Solingen (DE)
(72) Erfinder: Herlitz, Martin, 42897 Remscheid (DE)
(74) Vertreter: Roche, von Westernhagen & Ehresmann

(56) Entgegenhaltungen:
- EP-A1- 2 716 420
- DE-B3-102005 049 411
- DE-U1-202009 009 397

## Beschreibung

Die Erfindung betrifft ein Messer.

Aus dem Stand der Technik sind Messer bekannt, bei welchen die Klinge zwischen einem Grundteil des Klingenträgers und einer Klingenabdeckung gehalten ist. In einer Schließstellung der Klingenabdeckung ist die Klinge fest im Klingenträger gehalten und in einer Offenstellung kann die Klinge dem Klingenträger entnommen werden. Im normalen Betrieb verhindern Gehäuseflächen, dass die Klingenabdeckung ungewollt in die Offenstellung bewegt wird. Indem das Gehäuse geöffnet wird, kann die Klingenabdeckung in die Offenstellung bewegt werden.

Ein solches Messer ist aus der DE 37 36 968 A1 bekannt.

Darüber hinaus ist ein Messer aus der DE 20 2009 009 397 U1 bekannt. Das Messer weist ein erstes und ein zweites Gehäuseteil auf, die relativ zueinander zwischen einer Arbeitsposition und einer Klingenwechselposition bewegt werden können. Ein Klingenträger ist in dem Gehäuse verschiebbar gelagert. In der Arbeitsposition ist eine Klinge zwischen einem Grundteil und einer Klingenabdeckung des Klingenträgers gehalten. Die Klingenabdeckung ist relativ zu dem Grundteil verschwenkbar und als zweiarmiger Hebel ausgebildet, wobei ein Hebelarm die Abdeckung der Klinge bildet und ein anderer Hebelarm einen Vorsprung bildet, der mit dem ersten Gehäuseteil zusammenwirkt.

Wird das erste Gehäuseteil relativ zu dem zweiten Gehäuseteil in eine Klingenwechselposition verlagert, greift eine Schulter des ersten Gehäuseteils an dem Vorsprung der Klingenabdeckung an und bewegt diese in eine Klingenwechselstellung, in welcher die Klinge aus einem Klingensitz an dem Grundteil entnehmbar ist. Wird das Gehäuseteil aus der Klingenwechselposition in die Arbeitsposition zurückbewegt, wirkt eine Stirnfläche des ersten Gehäuseteils mit einer Außenfläche der Klingenabdeckung zusammen, so dass diese in die Schließposition bewegt wird.

Die DE 10 2005 049 411 B3 zeigt ein Messer mit einem zwischen einer Sicherheitsposition und einer Schneidposition in einem Gehäuse bewegbaren Klingenträger. Der Klingenträger kann nach Entfernung eines Anschlages aus der Bewegungsbahn des Klingenträgers über die Schneidposition hinaus in eine Klingenwechselposition bewegt werden, in welcher der Klingenträger soweit aus der vorderen Gehäuseöffnung hinausragt, dass ein Klingenwechsel durchführbar ist. Die Klinge ist in einem Klingensitz zwischen einem Grundteil des Klingenträgers und einer Klingenabdeckung gehalten. Die Klingenabdeckung kann von dem Grundteil abgeschwenkt werden. In einer normalen Betriebsstellung wirkt eine Fläche eines Vorsprungs der Klingenabdeckung mit einer Gehäusewand zusammen und hält den Klingenträger in der Geschlossenposition. Wird der Klingenträger in die Klingenwechselposition bewegt, wirkt ein Vorsprung an dem hinteren Ende der Klingenabdeckung mit einer Schulterfläche des Gehäuses zusammen und bewegt dabei den Klingenträger in die Offenstellung. In der Offenstellung kann die Klinge aus dem Klingensitz entnommen werden und gegen eine andere Klinge ausgetauscht werden.

Es war Aufgabe der Erfindung ein Messer zu schaffen, wobei der Klingenwechsel einfacher und sicherer durchführbar ist.

Die Aufgabe wird gelöst durch ein Messer mit den Merkmalen des Anspruchs 1.

Das Messer umfasst ein Gehäuse und einen Klingenträger zur Halterung einer Klinge. Der Klingenträger ist bewegbar zwischen einer zurückbewegten Position, in welcher der Klingenträger von einer Rückstellvorrichtung bis an einen Anschlag des Gehäuses bewegt ist, und wenigstens die Schneide der Klinge für den Benutzer unzugänglich innerhalb des Gehäuses angeordnet ist und einer maximal vorbewegten Position. Die maximal vorbewegte Position kann z.B. eine Schneidposition sein.

Der Klingenträger umfasst eine Grundvorrichtung und eine relativ zu der Grundvorrichtung zwischen einer Schließstellung und einer Offenstellung bewegbare Klingenabdeckung. In der Schließstellung sind die Grundvorrichtung und die Klingenabdeckung derart angeordnet, dass die Klinge in einem Klingensitz zwischen der Grundvorrichtung und der Klingenabdeckung fest gehalten ist. In der Offenstellung sind die Grundvorrichtung und die Klingenabdeckung derart zueinander angeordnet, dass ein Klingenwechsel durchführbar ist. Die Grundvorrichtung ist z.B. zwischen der zurückbewegten Position und der vorbewegten Position verlagerbar. Die Grundvorrichtung und / oder die Klingenabdeckung weist z.B. Formschlussmittel auf, die mit Formschlussmitteln der Klinge zusammenwirken, um die Klinge in der vorgesehenen Position in dem Klingensitz des Klingenträgers zu halten.

Eine Führungsvorrichtung des Messers weist der Klingenabdeckung zugeordnete erste Führungsmittel und dem Gehäuse zugeordnete zweite Führungsmittel auf. Die zweiten Führungsmittel bilden eine primäre Führungsfläche und eine sekundäre Führungsfläche aus, die mit wenigstens einer Gegenfläche der ersten Führungsmittel zusammenwirken. Die Klingenabdeckung wird in der Schließstellung gehalten, wenn die Gegenfläche mit der primären Führungsfläche zusammenwirkt. Die Klingenabdeckung wird in der Offenstellung gehalten, wenn die Gegenfläche mit der sekundären Führungsfläche zusammenwirkt.

Das Messer kann z.B. mehrere Paare von zusammenwirkenden ersten und zweiten Führungsmitteln aufweisen. Die ersten Führungsmittel sind z.B. auf zwei gegenüber liegenden Seiten der Klingenabdeckung angeordnet und die zweiten Führungsmittel z.B. an entsprechend beabstandeten Positionen des Gehäuses.

Insbesondere weisen die ersten Führungsmittel eine erste Gegenfläche und eine zweite Gegenfläche auf. Die erste Gegenfläche wirkt mit der ersten Führungsfläche zusammen und die zweite Gegenfläche wirkt mit der zweiten Führungsfläche zusammen.

Ein Vorteil der Erfindung besteht darin, dass die Klingenabdeckung in der jeweils eingestellten Position, d.h. Offenstellung oder Schließstellung, verbleibt und sich nicht unbeabsichtigt aus dieser Stellung herausbewegt. Damit ergibt sich eine wesentlich einfachere Handhabung bei dem Klingenwechsel. Darüber hinaus ist der Klingenwechsel sicherer durchführbar, weil die Teile des Messers in definierten Positionen gehalten werden. Der Benutzer muss z.B. die Klingenabdeckung nicht in der Offenstellung halten.

Erfindungsgemäß wirken die ersten Führungsmittel und die zweiten Führungsmittel in der zurückgezogenen Position des Klingenträgers zusammen. D.h., dass die ersten Führungsmittel und die zweiten Führungsmittel zusammenwirken, wenn der Klingenträger von der Rückstellvorrichtung in die zurückbewegte Position verlagert wurde.

Die Klingenabdeckung ist z.B. relativ zu der Grundvorrichtung zwischen der Schließposition und der Offenposition schwenkbar. Mit der schwenkbaren Lagerung ist es z.B. möglich, die Klingenabdeckung in der jeweiligen Position zu halten, indem eine Kraft in den Arm eines einarmigen oder in einen der Arme eines zweiarmigen Hebels eingeleitet wird, welcher die Klingenabdeckung bildet.

Die zweiten Führungsmittel sind z.B. der Basis zugeordnet. Sie können z.B. an dem Gehäuse der Basis ausgebildet sein.

Die erste Führungsfläche und die zweite Führungsfläche sind z.B. durch wenigstens eine Wand voneinander separiert. Z.B. treffen sich die erste Führungsfläche und die zweite Führungsfläche an einem Grat.

Die primäre Führungsfläche und die sekundäre Führungsfläche bilden z.B. eine Führungsbahn, wobei die ersten Führungsmittel auf der Führungsbahn zwischen dem Kontakt mit der primären Führungsfläche und der sekundären Führungsfläche bewegbar ist. Die Führungsbahn entspricht einer Steuerkurve, mit welcher die Klingenabdeckung in die Offenstellung oder in die Schließstellung bewegt und in dieser Position gehalten wird.

Der Klingenträger muss z.B. aus der zurückgezogenen Position herausbewegt werden, um die ersten Führungsmittel zwischen dem Kontakt mit der primären Führungsfläche und dem Kontakt mit der sekundären Führungsfläche zu bewegen. Z.B. muss der Klingenträger auf seiner Bewegungsbahn etwas in Richtung der vorbewegten Position bewegt werden, um zwischen dem Kontakt der ersten Führungsfläche mit der ersten Gegenfläche und der zweiten Führungsfläche mit der zweiten Gegenfläche zu wechseln. Z.B. müssen die ersten Führungsmittel und die zweiten Führungsmittel dabei einen Grat überwinden.

Die zusammenwirkenden Flächen, d.h. z.B. die erste Führungsfläche und die erste Gegenfläche und / oder die zweite Führungsfläche und die zweite Gegenfläche, sind z.B. schräg zur Betätigungsrichtung ausgebildet und bilden einen Bewegungswandler. Bei einer Kraft auf die Klingenabdeckung in eine erste Richtung wird dann automatisch der Klingenträger in eine zweite Richtung bewegt, um den Wechsel zwischen dem Kontakt von erster Führungsfläche und erster Gegenfläche und zweiter Führungsfläche und zweiter Gegenfläche durchführen zu können.

Das Gehäuse des Messers umfasst z.B. eine Basis und eine Abdeckung. Der Klingenträger ist z.B. an der Basis zwischen der zurückbewegten Position und der vorbewegten Position bewegbar geführt. In der zurückbewegten Position weist der Klingenträger z.B. lediglich einen Freiheitsgrad in Richtung der vorbewegten Position auf.

Die Abdeckung bildet z.B. ein in Richtung einer Längsachse des Messers vorderes Gehäuseteil und die Basis ein hinteres Gehäuseteil.

Die maximal vorbewegte Position des Klingenträgers ist z.B. eine Schneidposition, in welcher die Klinge aus einer Öffnung des Gehäuses austritt.

Wenigstens ein Gehäuseteil des Gehäuses ist z.B. derart lösbar, dass das Gehäuse geöffnet werden kann und ein Klingenwechsel durchführbar ist. Das lösbare Gehäuseteil bildet z.B. eine Hülse, welche den Klingenträger allseitig umschließt oder lediglich eine Seitenwand des Gehäuses in Form einer Platte.

Weitere Vorteile ergeben sich anhand der Beschreibung eines in den Fig. schematisch dargestellten Ausführungsbeispiels. Es zeigen:
Fig. 1 eine Seitenansicht des Messers, wobei der Klingenträger in einer maximal zurückbewegten Position angeordnet ist,
Fig. 2 in Anlehnung an Fig. 1 die Seitenansicht, wobei der Klingenträger in einer maximal vorbewegten Position angeordnet ist,
Fig. 3 die Seitenansicht des Messers in Anlehnung an Fig. 1, wobei ein vorderes Gehäuseteil nicht dargestellt ist,
Fig. 4 die Seitenansicht des Messers in Anlehnung an Fig. 2, wobei ein vorderes Gehäuseteil nicht dargestellt ist,
Fig. 5 eine Schnittdarstellung des Messers gemäß Schnittlinie a - a in Fig. 2,
Fig. 6 eine Schnittdarstellung in Anlehnung an Fig. 5, wobei der Klingenträger in einer Zwischenstellung zwischen der vorbewegten und der zurückbewegten Position angeordnet ist, und wobei die Schraffur der Übersichtlichkeit halber weggelassen wurde,
Fig. 7 eine Schnittdarstellung des Messers gemäß Schnittlinie b -b in Fig. 1, wobei die Schraffur der Übersichtlichkeit halber weggelassen wurde,
Fig. 8 eine Schnittdarstellung des Messers in Anlehnung an Fig. 7 ohne vorderes Gehäuseteil,
Fig. 8a eine vergrößerte Darstellung eines Ausschnitts gemäß Ausschnittlinie C in Fig. 8,
Fig. 9 eine perspektivische Darstellung des Messers ohne vorderes Gehäuseteil, wobei eine Klingenabdeckung des Messers in einer Zwischenstellung zwischen einer Schließposition und einer Offenposition bewegt ist,
Fig. 10 in Anlehnung an Fig. 8 eine Schnittdarstellung des Messers, wobei sich die Klingenabdeckung in einer Position gemäß Fig. 9 befindet,
Fig. 10a eine vergrößerte Darstellung eines Ausschnitts gemäß Ausschnittlinie D in Fig. 10,
Fig. 11 eine Schnittdarstellung des Messers in Anlehnung an Fig. 8, wobei sich die Klingenabdeckung in der Offenposition befindet,
Fig. 11a eine vergrößerte Darstellung eines Ausschnitts gemäß Ausschnittlinie E in Fig. 11,
Fig. 12 eine Darstellung des Messers gemäß Fig. 11, wobei die Klinge entnommen ist,
Fig. 13 eine perspektivische Darstellung des Messers mit einer in die Offenposition bewegten Klingenabdeckung, wobei eine Klinge in dem Klingensitz angeordnet ist,
Fig. 14 eine Darstellung des Messers in Anlehnung an Fig. 12, wobei sich eine Klinge im Klingenträger befindet und die Klingenabdeckung in einer Zwischenposition gemäß Fig. 10 angeordnet ist.

Das Messer insgesamt ist in den Fig. mit dem Bezugszeichen 10 bezeichnet. Gleiche Bezugszeichen in den unterschiedlichen Fig. bezeichnen entsprechende Merkmale, auch wenn kleine Buchstaben hinzugefügt oder weggelassen sind.

In Fig. 1 ist zu erkennen, dass das Messer ein Gehäuse 11 aufweist, welches eine Basis 12 sowie eine Abdeckung 13 umfasst. Die Basis 12 bildet ein hinteres Gehäuseteil und die Abdeckung 13 bildet ein vorderes Gehäuseteil des Gehäuses 11. Die Abdeckung 13 kann an der Basis 12 mittels einer Verriegelungsvorrichtung 14 lösbar verriegelt werden. Die Verriegelungsvorrichtung 14 umfasst eine Taste 15 und einen Riegel 16, welche der Basis 12 zugeordnet sind, sowie eine Aussparung 17, die in der Abdeckung 13 ausgebildet ist. Die Betätigung der Taste 15 hat zur Folge, dass sich der Riegel 16 aus dem Eingriff mit der Aussparung 17 bewegt, so dass die Abdeckung 13 von einem Gehäusesitz 42 an der Basis 12 gelöst und von der Basis 12 entfernt werden kann.

Ein Klingenträger 18 zur Halterung einer Klinge 19 ist zwischen einer zurückgezogenen Position gemäß Fig. 1 und einer vorbewegten Position gemäß Fig. 2 bewegbar. In der zurückgezogenen Position ist - vorausgesetzt die Abdeckung 13 ist an der Basis 12 montiert - die Klinge 19 derart innerhalb des Gehäuses 11 angeordnet, dass sich der Benutzer nicht an einer Schneide 20 der Klinge 19 verletzen kann. Die zurückbewegte Position ist somit einer Sicherheitsposition. In der vorbewegten Position tritt die Schneide 20 aus einer Öffnung 21 des Gehäuses 11 aus, so dass ein Schneidvorgang durchführbar ist. Im vorliegenden Ausführungsbeispiel ist die Öffnung 21 in der Abdeckung 13 ausgebildet. Aus der zurückbewegten Position gemäß der Fig. 1 und 3 ist der Klingenträger 18 in Richtung x1 in die vorbewegte Position gemäß der Fig. 2 und 4 bewegbar. Aus der vorbewegten Position ist der Klingenträger 18 in Richtung x2 in die zurückbewegte Position bewegbar.

In Fig. 3 ist die zurückbewegte Position und in Fig. 4 die vorbewegte Position dargestellt, wobei in den Fig. 3 und 4 die Abdeckung 13 nicht dargestellt ist. Der Klingenträger 18 wird von einer Rückstellvorrichtung 22 in die zurückbewegte Position belastet. Die Rückstellvorrichtung 22 ist im vorliegenden Ausführungsbeispiel von einer Wendelfeder gebildet, die mit einem Endbereich an der Basis 12 und mit einem anderen Endbereich an dem Klingenträger 18 gehalten ist.

Der Klingenträger 18 umfasst eine Grundvorrichtung 23 sowie eine Klingenabdeckung 24. Die Grundvorrichtung 23 ist derart an der Basis 12 gelagert, dass sie in die Richtungen x1 und x2 zwischen der zurückbewegten und der vorbewegten Position verlagert werden kann. Die Rückstellvorrichtung 22 ist an der Grundvorrichtung 23 befestigt, so dass diese in Richtung x2 belastet ist. Die Klingenabdeckung 24 ist relativ zu der Grundvorrichtung 23 in Richtungen u1 und u2 schwenkbar an der Grundvorrichtung 23 gelagert.

In den Fig. 3 und 4 ist erkennbar, dass die Klingenabdeckung 24 sowie die Grundvorrichtung 23 jeweils mit einer profilierten Betätigungsfläche 25a bzw. 25b versehen sind, an welcher der Klingenträger 18 durch Aussparungen 32a und 32b der Abdeckung 13 von dem Benutzer kontaktiert bzw. angefasst und entgegen der Kraft der Rückstellvorrichtung 22 zwischen der zurückbewegten Position und der vorbewegten Position verlagert werden kann.

Z.B. in Fig. 3 ist erkennbar, dass die Klingenabdeckung 24 mit ersten Führungsmitteln 26 einer Führungsvorrichtung 27 versehen ist. Die Führungsvorrichtung 27 hält die Klingenabdeckung 24 in der jeweils eingestellten Schließposition oder Offenposition. Die ersten Führungsmittel 26 umfassen eine primäre Gegenfläche 34 sowie eine sekundäre Gegenfläche 35. Die Gegenflächen 34 und 35 laufen an einem Grat 36 zusammen.

Die ersten Führungsmittel 26 wirken mit zweiten Führungsmitteln 28 der Führungsvorrichtung 27 zusammen, die an der Basis 12 ausgebildet sind. Die ersten Führungsmittel 26 sind im vorliegenden Ausführungsbeispiel von Vorsprüngen 29a und 29b der Klingenabdeckung 24 gebildet, die sich etwa rechtwinklig zu der Bewegungsrichtung x1, x2 des Klingenträgers 18 in die Richtungen z1 bzw. z2 erstrecken. Die Vorsprünge 29 sind einteilig mit der zweiten Halterung 24 geformt.

Die zweiten Führungsmittel 28 umfassen (siehe Fig. 5) eine primäre Führungsfläche 30 sowie eine sekundäre Führungsfläche 31, die an einer Wand 43 der Basis 12 ausgebildet sind. Im vorliegenden Ausführungsbeispiel sind die Führungsflächen 30 und 31 Teil einer Führungsbahn, welche die Führungsflächen 30 und 31 sowie einen durch das Zusammentreffen der Führungsflächen 30 und 31 gebildeten Grat 37 einschließt.

In Fig. 5 ist zu erkennen, dass die Klinge 19 zwischen der Grundvorrichtung 23 und der Klingenabdeckung 24 gehalten ist und dass eine Innenfläche 33 der Abdeckung 13 verhindert, dass sich die Klingenabdeckung 24 aus der in den Fig. 5 bis 7 dargestellten Schließposition in die Offenposition bewegen kann. Ferner sind in den Fig. 5 bis 7 die unterschiedlichen Betriebspositionen des Klingenträgers 18 und die jeweiligen Positionen der an dem Klingenträger 18 angeordneten ersten Führungsmittel 26 dargestellt.

In den Fig. 5 und 6 ist zu erkennen, dass die ersten Führungsmittel 26 in der vorbewegten Position des Klingenträgers 18 gemäß Fig. 5 sowie in der Zwischenposition gemäß Fig. 6 außer Kontakt mit den zweiten Führungsmitteln 28 stehen. Nach der Bewegung in die zurückbewegte Position des Klingenträgers 18 gemäß Fig. 7 steht die primäre Gegenfläche 34 der ersten Führungsmittel 26 automatisch in Eingriff mit der primären Führungsfläche 30 der zweiten Führungsmittel 28. Die primäre Führungsfläche 30 bildet ein Widerlager gegen eine Schwenkbewegung der Klingenabdeckung 24 in Richtung u1 und verhindert damit, dass die Klingenabdeckung 24 in die Offenposition schwenkt, wenn das Gehäuse 11 gemäß Fig. 8 geöffnet wird, indem die Abdeckung 13 von der Basis 12 gelöst wird. Mit anderen Worten, nach der Entfernung der Abdeckung 13 von der Basis 12 verbleibt die Klingenabdeckung 24 in der Schließposition.

Aus Fig. 8 ist ersichtlich, dass die primäre Gegenfläche 34 und die primäre Führungsfläche 30 zu der x-Achse der Bewegungsrichtungen x1 und x2 etwa in einem Winkel von α=45° geneigt sind. Bei einer Kraft, die bei einer Bewegung in Richtung u1, d.h. in Richtung der Offenposition, auf die Klingenabdeckung 24 wirkt, wird diese mit dem gesamten Klingenträger 18 geringfügig in Richtung x1 bewegt, so dass die sekundäre Gegenfläche 35 der ersten Führungsmittel 26 mit der sekundären Führungsfläche 31 in Kontakt geraten kann.

Die sekundäre Gegenfläche 35 und die sekundäre Führungsfläche 31 sind derart zu der x-Achse der Bewegungsrichtungen x1 und x2 etwa in einem Winkel von β=45° geneigt, dass eine Kraft auf die Klingenabdeckung 24 in Richtung u2, d.h. in Richtung der Schließposition, eine Verlagerung des Klingenträgers 18 in Richtung x1 bewirken. Die Winkel α und β können gleich groß oder unterschiedlich sein.

In Fig. 8 ist zu erkennen, dass in der zurückgezogenen Position der Klingenträger 18 derart an der Basis 12 gelagert ist, dass er lediglich in Richtung x1 bewegbar ist, nicht aber in eine der Richtungen y1 oder y2-sowie in eine der Richtungen z1 oder z2 bewegbar ist. Anders ausgedrückt, der Klingenträger 18 ist stabil an der Basis 12 gehalten, da er lediglich einen Freiheitsgrad in Richtung x1 besitzt, von der Rückstellvorrichtung 22 aber in Richtung x2 belastet ist.

Der Klingenträger 18 weist zwei mit einer Hakenformation 45 versehene Arme 44 auf (siehe Fig. 9) die Teil der Grundvorrichtung 23 sind und sich von dem Klingensitz 41 in Richtung x2 erstrecken. In den Fig. ist lediglich einer der Arme 44 zu erkennen. Jede Hakenformation 45 ist in einer Führungskulisse 46, die an gegenüber liegenden Schmalseiten 47 des Messers 10 ausgebildet sind, geführt. Die Hakenformation 45 umfasst eine Anschlagfläche 48, die mit einer Schulterfläche 49 zusammenwirkt, um die vorbewegte Position des Klingenträgers 18 festzulegen.

Nachdem die Abdeckung 13 von der Basis 12 gemäß Fig. 8 entfernt wurde, kann ein Klingenwechsel wie nachfolgend beschrieben durchgeführt werden. Die Klinge 19 wird von einer stumpfen Kante 38 her (siehe Fig. 9) an gegenüberliegenden Seitenflächen 39 und 40 gegriffen und gemäß Fig. 10 derart von der Grundvorrichtung 23 wegbelastet, dass die Klingenabdeckung 24 relativ zu der Grundvorrichtung 23 in Richtung u1 in die Offenposition geschwenkt wird.

Dabei bewegen sich die ersten Führungsmittel 26 und die zweiten Führungsmittel 28 derart relativ zueinander, dass die primäre Gegenfläche 34 und die primäre Führungsfläche 30 außer Eingriff geraten. Daraufhin gerät gemäß Fig. 10 der Grat 36 der ersten Führungsmittel 26 mit dem Grat 37 der zweiten Führungsmittel 28 in Kontakt (siehe Fig. 10). Bei weiterem Schwenken der Klingenabdeckung 24 in Richtung u1 bewegen sich die sekundäre Gegenfläche 35 und die sekundäre Führungsfläche 31 in Kontakt, wodurch die Klingenabdeckung 24, wie oben beschrieben und in Fig. 11 dargestellt, in der Offenposition gehalten wird.

Wenn die Klingenabdeckung 24 in die Offenposition bewegt ist, kann, wie in den Fig. 11 und 12 gezeigt, die Klinge 19 sehr komfortabel entnommen werden und eine unbenutzte Klinge 19 in einem Klingensitz 41 der Grundvorrichtung 23 angeordnet werden. Daraufhin kann durch Ausübung einer Kraft auf die Betätigungsfläche 25 die Klingenabdeckung 24 in Richtung u2 geschwenkt werden, wobei sich der Klingenträger 18 etwas in Richtung x1 verlagert, so dass die Grate 36 und 37 in einer Zwischenposition der Klingenabdeckung 24 in Kontakt geraten. Bei weiterem Schwenken der Klingenabdeckung 24 über die Zwischenstellung gemäß Fig. 14 hinaus wird die Schließposition gemäß Fig. 8 erreicht.

Die Klinge 19 wird dann wieder zwischen der Grundvorrichtung 23 und der Klingenabdeckung 24 in der Schließposition des Klingenträgers 18 gehalten. Die primäre Führungsfläche 30 steht wieder mit der primären Gegenfläche 34 in Kontakt und sichert die Schließposition. Außerdem wird der Klingenträger 18 fest von der Rückstellvorrichtung 22 an der Basis 12 gehalten.

Nachdem die Abdeckung 13 wieder in Richtung x2 auf den Gehäusesitz 42 an der Basis 12 bewegt wurde und der Riegel 16 sich mit der Aussparung 17 in Eingriff bewegt hat, ist das Messer wieder einsatzbereit für einen Schneidvorgang.

## Patentansprüche

1. Messer mit einem Gehäuse (11), wobei wenigstens ein Gehäuseteil des Gehäuses derart lösbar ist, dass das Gehäuse geöffnet werden kann und ein Klingenwechsel durchführbar ist, und mit einem Klingenträger (18) zur Halterung einer Klinge (19), welcher bewegbar ist zwischen einer zurückgezogenen Position, in welcher der Klingenträger (18) von einer Rückstellvorrichtung (22) bis an einen Anschlag des Gehäuses (11) bewegt ist, und einer maximal vorbewegten Position, wobei der Klingenträger eine Grundvorrichtung (23) und eine Klingenabdeckung (24) umfasst, die bei geöffnetem Gehäuse relativ zu der Grundvorrichtung (23) zwischen einer Schließstellung und einer Offenstellung bewegbar ist, wobei in der Schließstellung die Grundvorrichtung (23) und die Klingenabdeckung (24) derart angeordnet sind, dass die Klinge (19) in einem Klingensitz (41) zwischen der Grundvorrichtung (23) und der Klingenabdeckung (24) fest gehalten ist, und in der Offenstellung die Grundvorrichtung (23) und die Klingenabdeckung (24) derart zueinander angeordnet sind, dass ein Klingenwechsel durchführbar ist, wobei eine Führungsvorrichtung (27) erste Führungsmittel (26) umfasst, welche der Klingenabdeckung (24) zugeordnet sind, und die Führungsvorrichtung (27) dem Gehäuse (11) zugeordnete zweite Führungsmittel (28) umfasst, welche eine primäre Führungsfläche (30) aufweisen, die mit wenigstens einer Gegenfläche (34, 35) der ersten Führungsmittel (26) zusammenwirkt, um den Klingenträger (18) in der Schließstellung zu halten, und eine sekundäre Führungsfläche (31) aufweisen, die mit der Gegenfläche (34, 35) zusammenwirkt, um die Klingenabdeckung in der Offenstellung zu halten, **dadurch gekennzeichnet, dass** der Klingenträger (18) aus der zurückgezogenen Position herausbewegt werden muss, um die ersten Führungsmittel (26) zwischen dem Kontakt mit der primären Führungsfläche (30) und dem Kontakt mit der sekundären Führungsfläche (31) zu bewegen.

2. Messer, nach Anspruch 1 **dadurch gekennzeichnet, dass** die ersten Führungsmittel (26) und die zweiten Führungsmittel (28) in der zurückgezogenen Position des Klingenträgers (18) zusammenwirken.

3. Messer, nach einem der vorangehenden Ansprüche, **dadurch gekennzeichnet, dass** die Klingenabdeckung (24) relativ zu der Grundvorrichtung (23) zwischen der Schließposition und der Offenposition schwenkbar ist.

4. Messer, nach einem der vorangehenden Ansprüche, **dadurch gekennzeichnet, dass** die primäre Führungsfläche (30) und die sekundäre Führungsfläche (31) eine Führungsbahn bilden und die ersten Führungsmittel (26) auf der Führungsbahn zwischen dem Kontakt mit der primären Führungsfläche (30) und der sekundären Führungsfläche (31) bewegbar ist.

5. Messer, nach einem der vorangehenden Ansprüche, **dadurch gekennzeichnet, dass** die zusammenwirkenden Flächen, Führungsfläche (30, 31) und Gegenfläche, (34, 35) schräg zur Betätigungsrichtung (x1, x2) des Klingenträgers (18) ausgebildet sind und einen Bewegungswandler bilden.

6. Messer, nach einem der vorangehenden Ansprüche, **dadurch gekennzeichnet, dass** das Gehäuse (11) eine Basis (12) und eine Abdeckung (13) umfasst.

7. Messer, nach Anspruch 7, **dadurch gekennzeichnet, dass** die Abdeckung (13) ein vorderes Gehäuseteil und die Basis (12) ein hinteres Gehäuseteil bildet.

8. Messer, nach Anspruch 7 oder 8, **dadurch gekennzeichnet, dass** die zweiten Führungsmittel (28) der Basis (12) zugeordnet sind.

9. Messer, nach einem der vorangehenden Ansprüche, **dadurch gekennzeichnet, dass** die maximal vorbewegte Position eine Schneidposition ist, in welcher die Klinge (19) aus einer Öffnung (21) des Gehäuses (11) austritt.

## Claims

1. Knife having a housing (11), wherein at least one housing part of the housing can be released in such a way that the housing can be opened and a blade exchange can be carried out, and having a blade support (18) for holding a blade (19), which can be moved between a retracted position, in which the blade support (18) is moved by a return device (22) up to an abutment of the housing (11), and a maximum advanced position, wherein the blade support comprises a base device (23) and a blade cover (24), which can be moved when the housing is open between a closed position and an open position in relation to the base device (23), wherein, in the closed position, the base device (23) and the blade cover (24) are arranged in such a way that the blade (19) is fixedly held in a blade seat (41) between the base device (23) and the blade cover (24) and, in the open position, the base device (23) and the blade cover (24) are arranged in relation to each other in such a way that a blade exchange can be carried out, wherein a guide device (27) comprises first guide means (26), which are allocated to the blade cover (24), and the guide device (27) comprises second guide means (28) allocated to the housing (11), which have a primary guiding surface (30), which interacts with at least one counter surface (34, 35) of the first guide means (26) in order to hold the blade support (18) in the closed position, and have a secondary guide surface (31), which interacts with the counter surface (34, 35) in order to hold the blade cover in the open position, **characterised in that** the blade support (18) must be moved out of the retracted position in order to move the first guide means (26) between the contact with the primary guiding surface (30) and the contact with the secondary guiding surface (31).

2. Knife according to claim 1, **characterised in that** the first guide means (26) and the second guide means (28) interact in the retracted position of the blade support (18).

3. Knife according to one of the preceding claims, **characterised in that** the blade cover (24) can be pivoted between the closed position and the open position in relation to the base device (23).

4. Knife according to one of the preceding claims, **characterised in that** the primary guiding surface (30) and the secondary guiding surface (31) form a guiding track, and the first guide means (26) can be moved on the guide track between the contact with the primary guide surface (30) and the secondary guiding surface (31).

5. Knife according to one of the preceding claims, **characterised in that** the interacting surfaces, guiding surface (30, 31) and counter surface (34, 35), are formed obliquely to the actuation direction (x1, x2) of the blade support (18) and form a movement converter.

6. Knife according to one of the preceding claims, **characterised in that** the housing (11) comprises a base (12) and a cover (13).

7. Knife according to claim 7, **characterised in that** the cover (13) forms a front housing part and the base (12) a rear housing part.

8. Knife according to claim 7 or 8, **characterised in that** the second guide means (28) are allocated to the base (12).

9. Knife according to one of the preceding claims, **characterised in that** the maximum advanced position is a cutting position, in which the blade (19) emerges from the opening (21) of the housing (11).

## Revendications

1. Couteau avec un boîtier (11) dans lequel au moins une partie de boîtier du boîtier est amovible de telle sorte que le boîtier peut être ouvert et un changement de lame peut être effectué, et avec un support de lame (18) pour supporter une lame (19), laquelle peut être déplacée entre une position de retrait dans laquelle le support de lame (18) est déplacé par un dispositif de rappel (22) jusqu'à une butée du boîtier (11) et une position d'avancée maximum, dans lequel le support de lame comprend un dispositif de base (23) et un capot de lame (24) qui, lorsque le boîtier est ouvert, peut être déplacé par rapport au dispositif de base (23) entre une position de fermeture et une position d'ouverture, dans lequel, en position de fermeture, le dispositif de base (23) et le capot de lame (24) sont disposés de telle sorte que la lame (19) est maintenue dans un siège de lame (41) entre le dispositif de base (23) et le capot de lame (24) et, en position d'ouverture, le dispositif de base (23) et le capot de lame (24) sont disposés de telle sorte qu'un changement de lame peut être effectué, dans lequel un dispositif de guidage (27) comprend des premiers moyens de guidage (26), lesquels sont associés au capot de lame (24), et le dispositif de guidage (27) comprend des deuxièmes moyens de guidage (28) associés au boitier (11), lesquels présentent une surface de guidage primaire (30) qui interagit avec au moins une surface opposée (34, 35) des premiers moyens de guidage (26) pour maintenir le support de lame (18) dans la position de fermeture, et présentent une surface de guidage secondaire (31) qui interagit avec la surface opposée (34, 35) pour maintenir le capot de lame dans la position d'ouverture, **caractérisé en ce que** le support de lame (18) doit être extrait de la position de retrait pour déplacer les premiers moyens de guidage (26) entre le contact avec la surface de guidage primaire (30) et le contact avec la surface de guidage secondaire (31).

2. Couteau selon la revendication 1, **caractérisé en ce que** les premiers moyens de guidage (26) et les deuxièmes moyens de guidage (28) interagissent dans la position de retrait du support de lame (18).

3. Couteau selon une des revendications précédentes, **caractérisé en ce que** le capot de lame (24) peut pivoter par rapport au dispositif de base (23) entre la position de fermeture et la position d'ouverture.

4. Couteau selon une des revendications précédentes, **caractérisé en ce que** la surface de guidage primaire (30) et la surface de guidage secondaire (31) forment un rail de guidage et les premiers moyens de guidage (26) peuvent être déplacés sur le rail de guidage entre le contact avec la surface de guidage primaire (30) et la surface de guidage secondaire (31).

5. Couteau selon une des revendications précédentes, **caractérisé en ce que** les surfaces en interaction, la surface de guidage (30, 31) et la surface opposée (34, 35), sont configurées en biais par rapport à la direction d'actionnement (x1, x2) du support de lame (18) et forment un convertisseur de mouvement.

6. Couteau selon une des revendications précédentes, **caractérisé en ce que** le boîtier (11) comprend une base (12) et un capot (13).

7. Couteau selon la revendication 7, **caractérisé en ce que** le capot (13) forme une partie de boîtier avant et la base (12) une partie de boîtier arrière.

8. Couteau selon la revendication 7 ou 8, **caractérisé en ce que** les deuxièmes moyens de guidage (28) sont associés à la base (12).

9. Couteau selon une des revendications précédentes, **caractérisé en ce que** la position d'avancée maximum est une position de coupe dans laquelle la lame (19) sort d'une ouverture (21) du boîtier (11).
